# EUROPÄISCHE PATENTSCHRIFT

(11) **EP 2 804 937 B1**
(45) Veröffentlichungstag und Bekanntmachung des Hinweises auf die Patenterteilung: **14.06.2017**
(21) Anmeldenummer: 12809748.2
(22) Anmeldetag: 17.12.2012
(51) Int. Cl.: C11D 1/825, C11D 11/00, C11D 3/00, C11D 1/72

(54) **WASCH-, REINIGUNGS- ODER VORBEHANDLUNGSMITTEL MIT ERHÖHTER REINIGUNGSKRAFT**
WASHING, CLEANING OR PRE-TREATMENT AGENT WITH INCREASED CLEANING POWER
DÉTERGENT, PRODUIT DE NETTOYAGE OU AGENT DE PRÉTRAITEMENT PRÉSENTANT UNE FORCE DE NETTOYAGE AUGMENTÉE

(30) Priorität: 18.01.2012 DE 102012200673
(43) Veröffentlichungstag der Anmeldung: 26.11.2014
(73) Patentinhaber: Henkel AG & Co. KGaA, 40589 Düsseldorf (DE)
(72) Erfinder: VOCKENROTH, Inga Kerstin, 40597 Düsseldorf (DE); SCHIEDEL, Marc-Steffen, 40789 Monheim (DE); WIKKER, Eva-Maria, 40789 Monheim (DE); GERKE, Thomas, 40627 Düsseldorf (DE); DREJA, Michael, 41469 Neuss (DE)
(86) Internationale Anmeldenummer: PCT/EP2012/075802
(87) Internationale Veröffentlichungsnummer: WO 2013/107579

(56) Entgegenhaltungen:
- EP-A1- 0 026 422
- EP-A1- 0 616 027
- EP-A1- 0 859 045
- EP-A2- 0 497 337
- EP-A2- 0 513 902
- EP-A2- 0 826 770
- WO-A1-92/05235
- WO-A1-93/18188
- WO-A1-94/12599
- WO-A1-95/24461
- WO-A1-03/087281
- WO-A1-2005/080538
- WO-A1-2007/064525
- WO-A1-2009/026956
- DE-A1- 2 514 676
- DE-A1- 4 313 949
- DE-A1- 19 703 364
- GB-A- 2 011 944
- GB-A- 2 348 436
- US-A- 5 851 979
- US-A1- 2004 033 920
- US-A1- 2008 188 396
- US-B1- 6 472 361

## Beschreibung

Die Erfindung betrifft ein Wasch-, Reinigungs- oder Vorbehandlungsmittel, umfassend zwei nichtionische Tenside. Die Erfindung betrifft auch die Verwendung eines solchen Wasch-, Reinigungs- oder Vorbehandlungsmittels und von zwei nichtionischen Tensiden in einem Wasch-, Reinigungs- oder Vorbehandlungsmittel.

Immer häufiger werden empfindliche Textilien, wie zum Beispiel Seide oder Mikrofaser, zu Kleidungsstücken verarbeitet, die nur bei 30 oder 40 °C gewaschen werden können. Weiterhin liegt energiesparendes Waschen bei niedrigen Waschtemperaturen im Trend. Allerdings nimmt die Leistung von Waschmitteln an Fett-haltigen Anschmutzungen bei Erniedrigung der Waschtemperaturen ab. Eine Vorbehandlung der Fett-haltigen Anschmutzungen wird von vielen Verbrauchern als lästig angesehen.

Zur Erhöhung der Reinigungsleistung wird beispielsweise in der WO 2011/117079 A1 der Einsatz von flüssigen, hydrophoben Verbindungen in Kombination mit ungesättigten Fettsäure(seife)n vorgeschlagen. Die US 6,472,361 B1 beschreibt flüssige Reinigungszusammensetzungen, welche C₉₋₁₁ Alkanole ethoxyliert mit 2 bis 3 EO Einheiten und C₈₋₁₈ Alkanole ethoxyliert mit 7 bis 8,5 EO Einheiten enthalten. Diese Zusammensetzungen zeigen eine gute Reinigungsleistung an Fett-haltigen Anschmutzungen. Es besteht aber weiterhin Bedarf, die Reinigungsleistung von Wasch-, Reinigungs- oder Vorbehandlungsmitteln, insbesondere an Fett-haltigen Anschmutzungen, zu verbessern.

Eine Aufgabe dieser Erfindung war daher, die Bereitstellung eines Wasch-, Reinigungs- oder Vorbehandlungsmittels mit erhöhter Reinigungskraft, insbesondere an Fett-haltigen Anschmutzungen.

Diese Aufgabe wird gelöst durch ein Wasch-, Reinigungs- oder Vorbehandlungsmittel, umfassend
(a) 1 bis 60 Gew.-% eines ersten nichtionischen Tensids der Formel

   R-O-[EO]ₓ-[PO]_{y}-H

   wobei
   R = ein verzweigter Kohlenwasserstoffrest mit 8 bis 14 Kohlenstoffatomen ist,
   EO = -CH₂CH₂O- ist,
   PO = -CHCH₃CH₂O- ist,
   x = 1, 2 oder 3 ist und
   y = 1 ist,
(b) 1 bis 60 Gew.-% eines zweiten nichtionischen Tensids der Formel

   R-O-[EO]ₓ-[PO]_{y}-H

   wobei R = ein unverzweigter und/oder verzweigter Kohlenwasserstoffrest mit 8 bis 18 Kohlenstoffatomen ist,
   EO = -CH₂CH₂O- ist,
   PO = -CHCH₃CH₂O- ist,
   x = 5, 6, 7, 8 oder 9 ist und
   y = 0 oder 1 ist und
(c) optional, weitere übliche Inhaltsstoffe von Wasch-, Reinigungs- oder Vorbehandlungsmitteln.

Überraschenderweise hat sich gezeigt, dass durch die Kombination zweier bestimmter nichtionischer, alkoxylierter Tenside, wobei das erste Tensid einen geringeren Alkoxylierungsgrad als das zweite Tensid aufweist, die Reinigungsleistung eines Wasch-, Reinigungs- oder Vorbehandlungsmittel, insbesondere an Fett-haltigen Verschmutzungen, erhöht werden kann. Ein weiterer Vorteil ist, dass die erhöhte Reinigungsleistung bereits bei niedrigen Waschtemperaturen, beispielsweise bei 20 °C, auftritt.

In einer besonders bevorzugten Ausführungsform ist der Kohlenwasserstoffrest in 2-Position verzweigt.

Es hat sich auch gezeigt, dass die Reinigungsleistung durch Einsatz eines ersten Tensids, bei dem R ein in 2-Position Ethyl verzweigter Kohlenwasserstoffrest mit insgesamt 8 Kohlenstoffatomen, x = 3 und y = 1 ist.

Es ist ferner bevorzugt, dass bei dem zweiten nichtionischen Tensid R ein unverzweigter Kohlenwasserstoffrest mit 12 bis 18 Kohlenstoffatomen, x = 7 oder 8 und y = 0 ist. Diese nichtionischen Tenside sind kommerziell erhältlich, preiswert und besitzen eine gute Reinigungsleistung.

Es hat sich gezeigt, dass bei einem Verhältnis erstes nichtionisches Tensid zu zweitem nichtionischen Tensid im Bereich von 1 : 1 bis 1 : 4 die größte Erhöhung der Reinigungsleistung erzielt werden kann.

Ferner kann es aus anwendungstechnischen und/oder ästhetischen Gesichtspunkten bevorzugt sein, dass die Wasch-, Reinigungs- oder Vorbehandlungsmittel weitere übliche Inhaltsstoffe von Wasch-, Reinigungs- oder Vorbehandlungsmitteln enthalten, welche ausgewählt sind aus der Gruppe bestehend aus anionischen Tensiden, kationischen Tensiden, zwitterionischen Tensiden, Gerüststoffen, Bleichmitteln, Bleichkatalysatoren, Bleichaktivatoren, Enzymen, Elektrolyten, nichtwässrigen Lösungsmitteln, pH-Stellmitteln, Parfümzusammensetzungen, Parfümträgern, Fluoreszenzmitteln, Farbstoffen, Hydrotopen, Schauminhibitoren, Silikonölen, Soil-Release-Polymeren, Vergrauungsinhibitoren, Einlaufverhinderern, Knitterschutzmitteln, Farbübertragungsinhibitoren, antimikrobiellen Wirkstoffen, Germiziden, Fungiziden, Antioxidantien, Konservierungsmitteln, Korrosionsinhibitoren, Antistatika, Bittermitteln, Bügelhilfsmitteln, Phobier- und Imprägniermitteln, Quell- und Schiebefestmitteln, weichmachenden Komponenten, hautpflegenden Mitteln, UV-Absorber, Waschkraft-verstärkenden Polymere ("Booster-Polymere") und Mischungen daraus.

Die Erfindung betrifft auch die Verwendung eines erfindungsgemäßen Wasch-, Reinigungs- oder Vorbehandlungsmittels beim Waschen, Reinigen und/oder Vorbehandeln von textilen Flächengebilden.

Insbesondere betrifft die Erfindung auch die Verwendung einer Kombination aus erstem nichtionischen Tensid der Formel

R-O-[EO]ₓ-[PO]_{y}-H

wobei
R = ein verzweigter Kohlenwasserstoffrest mit 8 bis 14 Kohlenstoffatomen ist,
EO = -CH₂CH₂O- ist,
PO = -CHCH₃CH₂O- ist,
x = 1, 2 oder 3 ist und
y = 1 ist und
einem zweiten nichtionischen Tensid der Formel

R-O-[EO]ₓ-[PO]_{y}-H

wobei
R = ein unverzweigter und/oder verzweigter Kohlenwasserstoffrest mit 8 bis 18 Kohlenstoffatomen ist,
EO = -CH₂CH₂O- ist,
PO = -CHCH₃CH₂O- ist,
x = 5, 6, 7, 8 oder 9 ist und
y = 0 oder 1 ist
in einem Wasch-, Reinigungs- oder Vorbehandlungsmittel zur Erhöhung der Reinigungsleistung an Fett-haltigen Anschmutzungen.

Im Folgenden soll die Erfindung, unter anderem anhand von Beispielen, eingehender erläutert werden. Als einen essentiellen Bestandteil enthält das Wasch-, Reinigungs- oder Vorbehandlungsmittel ein erstes nichtionisches Tensid. Dieses erste nichtionische Tensid ist in einer Menge von 1 bis 60 Gew.-%, bezogen auf die Gesamtmenge an Wasch-, Reinigungs- oder Vorbehandlungsmittel, in dem Mittel enthalten. Das erste nichtionische Tensid besitzt die Formel

R-O-[EO]ₓ-[PO]_{y}-H

wobei
R = ein verzweigter Kohlenwasserstoffrest mit 8 bis 14 Kohlenstoffatomen ist,
EO = -CH₂CH₂O- ist, PO = -CHCH₃CH₂O- ist, x = 1, 2 oder 3 ist und y = 1 ist.

Geeignete erste nichtionischen Tenside mit einem verzeigten Kohlenwasserstoffrest umfassen Kohlenstoffwasserreste, die in 2-Stellung methyl-, ethyl- oder propylverzweigt sind. Insbesondere bevorzugte erste nichtionische Tenside mit einem verzweigten Kohlenwasserstoffrest sind in 2-Stellung ethylverzweigt. Geeignete erste nichtionische Tenside mit einem verzweigten Kohlenwasserstoffrest sind beispielsweise 2-Ethylhexanol mit 3 EO und 1 PO, 2-Propylheptanol mit 2 oder 3 EO, wobei 2-Ethylhexanol mit 3 EO und 1 PO besonders bevorzugt ist.

Weiterhin enthält das Wasch-, Reinigungs- oder Vorbehandlungsmittel ein zweites nichtionisches Tensid in einer Menge von 1 bis 60 Gew.-% bezogen auf die Gesamtmenge an Wasch-, Reinigungs- oder Vorbehandlungsmittel. Das zweite nichtionische Tensid weist die Formel

R-O-[EO]ₓ-[PO]_{y}-H

wobei
R = ein unverzweigter und/oder verzweigter Kohlenwasserstoffrest mit 8 bis 18 Kohlenstoffatomen ist,
EO = -CH₂CH₂O- ist,
PO = -CHCH₃CH₂O- ist,
x = 5, 6, 7, 8 oder 9 ist und
y = 0 oder 1 ist, auf.

Vorbehandlungsmitteln. Vorzugsweise werden insbesondere primäre Alkohole mit 8 bis 18 C-Atomen und durchschnittlich 5 bis 9 Mol Ethylenoxid (EO) pro Mol Alkohol eingesetzt, in denen der Alkoholrest linear oder in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 5 bis 8 EO pro Mol Alkohol bevorzugt. Zu den bevorzugten ethoxylierten Alkoholen gehören beispielsweise C₁₂₋₁₄-Alkohole mit 7 EO, C₉₋₁₁-Alkohol mit 7 EO, C₁₃₋₁₅-Alkohole mit 5 EO, 7 EO oder 8 EO, C₁₂₋₁₈-Alkohole mit 5 EO, 7 EO oder 8 EO und Mischungen aus diesen. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆₋₁₈-Fettalkohol mit 7 EO und 2-Propylheptanol mit 7 EO. Insbesondere bevorzugt enthält das Wasch-, Reinigungs- oder Vorbehandlungsmittel einen C₁₂₋₁₈-Fettalkohol mit 7 EO oder einen C₁₃₋₁₅-Oxoalkohol mit 7 EO als zweites nichtionisches Tensid. Im ersten Fall gilt, dass für das zweite nichtionische Tensid, dass R ein unverzweigter Kohlenwasserstoffrest mit 12 bis 18 Kohlenstoffatomen, x = 7 und y = 0 ist. Für das zweite nichtionische Tensid C₁₃₋₁₅-Oxoalkohol mit 7 EO gilt, dass R ein Kohlenwasserstoffrest mit 13 bis 15 Kohlenstoffatomen, x = 7 und y = 0 ist.

Es hat sich gezeigt, dass bei einem Verhältnis erstes nichtionisches Tensid zu zweitem nichtionischen Tensid im Bereich von 1 : 1 bis 1 : 4 die größte Erhöhung der Reinigungsleistung erzielt werden kann. Besonders gute Reinigungsleistungen, werden bei einem Verhältnis erstes nichtionisches Tensid zu zweitem nichtionischem Tensid von 1 : 1 bis 1 : 2 erzielt.

Neben dem ersten und dem zweiten nichtionischen Tensid kann das Wasch-, Reinigungs- oder Vorbehandlungsmittel weitere nichtionische Tenside enthalten. Diese umfassen beispielsweise Fettalkohole mit mehr als 12 EO. Beispiele hierfür sind Talgfettalkohol mit 14 EO, 25 EO, 30 EO oder 40 EO. Weitere geeignete nichtionische Tenside umfassen alkoxylierte Fettsäurealkylester, Fettsäureamide, Alkylpolyglucoside, alkoxylierte Fettsäureamide, Polyhydroxyfettsäureamide, N-Methylglucamide, Alkylphenolpolyglycolether, Aminoxide und Mischungen daraus.

Zusätzlich zu den nichtionischen Tensid(en) kann das Wasch-, Reinigungs- oder Vorbehandlungsmittel anionische, kationische und/oder zwitterionische Tenside enthalten. Aus anwendungstechnischer Sicht enthält das Wasch-, Reinigungs- oder Vorbehandlungsmittel bevorzugt nichtionische und anionische Tenside. Als anionisches Tensid werden vorzugsweise Sulfonate, Sulfate, Seifen, Alkylphosphate, anionische Silikontenside und Mischungen daraus eingesetzt.

Als Tenside vom Sulfonat-Typ kommen dabei vorzugsweise C₉₋₁₃-Alkylbenzolsulfonate, Olefinsulfonate, d.h. Gemische aus Alken- und Hydroxyalkansulfonaten sowie Disulfonaten, wie man sie beispielsweise aus C₁₂₋₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkern- oder Talgfettsäuren.

Als Alk(en)ylsulfate werden die Alkali- und insbesondere die Natriumsalze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt. Auch 2,3-Alkylsulfate sind geeignete anionische Tenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, sind geeignet.

Weitere geeignete anionische Tenside sind Fettsäureseifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside sowie die Seifen können in Form ihrer Natrium-, Kalium- oder Magnesium- oder Ammoniumsalze vorliegen. Vorzugsweise liegen die anionischen Tenside in Form ihrer Natriumsalze vor. Weitere bevorzugte Gegenionen für die anionischen Tenside sind auch die protonierten Formen von Cholin, Triethylamin, Monoethanolamin oder Methylethylamin.

Zusätzlich zu den zwei nichtionischen Tensiden und den optionalen weiteren Tensiden kann das Wasch-, Reinigungs- oder Vorbehandlungsmittel weitere Inhaltsstoffe enthalten, die die anwendungstechnischen und/oder ästhetischen Eigenschaften des Wasch-, Reinigungs- oder Vorbehandlungsmittels weiter verbessern. Im Rahmen der vorliegenden Erfindung enthält das Wasch-, Reinigungs- oder Vorbehandlungsmittel vorzugsweise zusätzlich einen oder mehrere Stoffe aus der Gruppe der Gerüststoffe, Bleichmittel, Bleichkatalysatoren, Bleichaktivatoren, Enzyme, Elektrolyte, nichtwässrigen Lösungsmittel, pH-Stellmittel, Parfümzusammensetzungen, Parfümträger, Fluoreszenzmittel, Farbstoffe, Hydrotope, Schauminhibitoren, Silikonöle, Soil-Release-Polymere, Vergrauungsinhibitoren, Einlaufverhinderer, Knitterschutzmittel, Farbübertragungsinhibitoren, weitere antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Quell- und Schiebefestmittel, weichmachenden Komponenten, hautpflegenden Mittel, Waschkraft-verstärkenden Polymer ("Booster-Polymere") sowie UV-Absorber.

Besonders bevorzugte zusätzliche Inhaltsstoffe sind Gerüststoffe, Enzyme, Elektrolyte, nichtwässrige Lösungsmittel, pH-Stellmittel, Parfümzusammensetzungen, Fluoreszenzmittel, Farbstoffe, Hydrotope, Schauminhibitoren, Soil-Release-Polymere, Vergrauungsinhibitoren, Farbübertragungsinhibitoren, weichmachenden Komponenten, UV-Absorber, sowie Mischungen daraus.

Die erfindungsgemäßen Wasch-, Reinigungs- oder Vorbehandlungsmittel sind vorzugsweise flüssig und enthalten Wasser als Hauptlösungsmittel.

Die Herstellung eines erfindungsgemäßen Wasch- oder Reinigungsmittels erfolgt mittels üblicher und bekannter Methoden und Verfahren. So können beispielsweise die Bestandteile der Wasch-, Reinigungs- oder Vorbehandlungsmittel einfach in Rührkesseln vermischt werden, wobei Wasser, nicht-wässrigen Lösungsmittel, die sauren Komponenten, wie beispielsweise die Alkylarylsulfonsäure, Citronensäure, Borsäure, Phosphonsäure, usw., die Fettalkoholethersulfate, falls jeweils vorhanden, sowie das erste und das zweite nichtionische Tensid zweckmäßigerweise vorgelegt werden. Anschließend wird die Fettsäure, falls vorhanden, zugegeben und es erfolgt die Verseifung des Fettsäureanteils bei 50 bis 60 °C. Dann werden die weiteren Bestandteile, vorzugsweise portionsweise, hinzugefügt.

### Ausführungsbeispiele:

In Tabelle 1 sind die Zusammensetzungen von drei Vergleichsrezepturen V1 bis V3 sowie die Zusammensetzungen von erfindungsgemäßem Wasch-, Reinigungs- oder Vorbehandlungsmittel E1 gezeigt (alle Mengen sind in Gew.-% Aktivstoff, bezogen auf die Zusammensetzung, angegeben):

**Tabelle 1: Zusammensetzung der Wasch-, Reinigungs- oder Vorbehandlungsmitteln E1 und V1 bis V3**

| | E1 | V1 | V2 | V3 |
|---|---|---|---|---|
| C₁₂₋₁₈-Fettalkohol mit 7 EO | 3 | 6 | -- | -- |
| Na-Laurylethersulfat (2 EO) | 8 | 8 | 8 | 8 |
| lineare C₁₀₋₁₃-Alkylbenzolsulfonsäure, Na-Salz | 6 | 6 | 6 | 6 |
| Kokosfettsäureseife, Na-Salz | 3 | 3 | 3 | 3 |
| 2-Ethylhexanol mit 3EO und 1 PO | 3 | -- | 6 | -- |
| C₁₂₋₁₄-Fettalkohol mit 2 EO | -- | -- | -- | 6 |
| Polyacrylsäure/Maleinsäure-Copolymer | 0,1 | 0,1 | 0,1 | 0,1 |
| Natriumborat | 1,2 | 1,2 | 1,2 | 1,2 |
| Na-Citrat | 3,5 | 3,5 | 3,5 | 3,5 |
| Natriumphosphonat | 0,5 | 0,5 | 0,5 | 0,5 |
| Ethanol | 2 | 2 | 2 | 2 |
| Enzyme (Cellulase, Amylase & Protease) | 0,8 | 0,8 | 0,8 | 0,8 |
| Parfüm | 0,8 | 0,8 | 0,8 | 0,8 |
| Farbstoffe & Entschäumer | 0,15 | 0,15 | 0,15 | 0,15 |
| Wasser | Ad 100 | Ad 100 | Ad 100 | Ad 100 |

Verschiedene Fett-haltige Anschmutzungen mit einem Durchmesser von jeweils ca. 2 cm wurden auf 6 Stofflappen aus Polycotton 50%/50% aufgebracht.

Anschließend wurde eine Haushaltswaschmaschine (Miele W 526) mit 3,5 kg Begleitwäsche sowie den verschmutzten Stofflappen beladen. Zusätzlich wurden 80 g des zu prüfenden Waschmittels (E1 oder V1) zudosiert und bei 20 °C gewaschen. Nach hängender Trocknung und Mangeln der Stofflappen wurde deren Remission spektralphotometrisch (Minolta CR200-1) bestimmt (siehe Tabelle 2). Die Bewertung der Fleckentfernung erfolgte über den dY-Wert (Y-Wert des mit E1 behandelten Flecks minus Y-Wert des mit V1 behandelten Flecks).

**Tabelle 2: Remission: dY-Wert**

| Fleckart | Fleck nach Behandlung mit E1 |
|---|---|
| Hamburger Grease | 1,4 |
| Schweineschmalz (blau gefärbt) | 4,2 |
| Make Up Sans Soucis | 6,2 |
| Stau b-Hautfett/ÖI | 6,1 |

Die Ergebnisse zeigen, dass durch Zugabe der ersten nichtionischen Tenside, Waschmitteln mit einer verbesserten Reinigungsleistung an Fett-haltigen Anschmutzungen erhalten werden.

In einem weiteren Waschversuch wurde die Summe der Remissionseinheiten an 92 verschiedenen Flecken (58 Fett-haltige Flecken, 16 Bleiche-sensitive Flecken und 18 Enzym-sensitive Flecken) bestimmt. Dazu wurde wieder eine Haushaltswaschmaschine (Miele W 526) mit 3,5 kg Begleitwäsche sowie den entsprechend verschmutzten Stofflappen (beladen. Zusätzlich wurden 80 g des zu prüfenden Waschmittels (E1 oder V1 bis V3) zudosiert und bei 20 °C gewaschen. Nach hängender Trocknung und Mangeln der Stofflappen wurde deren Remission spektralphotometrisch (Minolta CR200-1) bestimmt (siehe oben). Es zeigte sich, dass die Summe der Remissionseinheiten bei Waschmittel E1 um 70 Einheiten, als bei Waschmittel V1. Allerdings zeigte sich auch, dass bei einem vollständigen Ersatz des zweiten nichtionischen Tensids durch eines der ersten nichtionischen Tenside, die Reinigungsleistung der Waschmittel deutlich sinkt. So liegt die Summe der Remissionseinheiten bei Waschmittel V2 um 115 Einheiten und bei Waschmittel V3 um 169 Einheiten niedriger als bei Waschmittel V1.

## Patentansprüche

1. Wasch-, Reinigungs- oder Vorbehandlungsmittel, umfassend
(a) 1 bis 60 Gew.-% eines ersten nichtionischen Tensids der Formel
R-O-[EO]ₓ-[PO]_{y}-H
wobei
R = ein verzweigter Kohlenwasserstoffrest mit 8 bis 14 Kohlenstoffatomen ist,
EO = -CH₂CH₂O- ist,
PO = -CHCH₃CH₂O- ist,
x = 1, 2 oder 3 ist und
y = 1 ist,
(b) 1 bis 60 Gew.-% eines zweiten nichtionischen Tensids der Formel
R-O-[EO]ₓ-[PO]_{y}-H
wobei
R = ein unverzweigten und/oder verzweigter Kohlenwasserstoffrest mit 8 bis 18 Kohlenstoffatomen ist,
EO = -CH₂CH₂O- ist,
PO = -CHCH₃CH₂O- ist,
x = 5, 6, 7, 8 oder 9 ist und
y = 0 oder 1 ist und
(c) optional, weitere übliche Inhaltsstoffe von Wasch-, Reinigungs- oder Vorbehandlungsmitteln.

2. Wasch-, Reinigungs- oder Vorbehandlungsmittel gemäß Anspruch 1, **dadurch gekennzeichnet, dass** bei dem ersten nichtionischen Tensid R ein in 2-Position verzweigter Kohlenwasserstoffrest ist.

3. Wasch-, Reinigungs- oder Vorbehandlungsmittel gemäß einem der Ansprüche 1, oder 2, **dadurch gekennzeichnet, dass** bei dem ersten nichtionischen Tensid R ein in 2-Position Ethyl verzweigter Kohlenwasserstoffrest mit 8 Kohlenstoffatomen, x = 3 und y = 1 ist.

4. Wasch-, Reinigungs- oder Vorbehandlungsmittel gemäß einem der Ansprüche 1 bis 3, **dadurch gekennzeichnet, dass** bei dem zweiten nichtionischen Tensid R ein unverzweigter Kohlenwasserstoffrest mit 12 bis 18 Kohlenstoffatomen, x = 7 oder 8 und y = 0 ist.

5. Wasch-, Reinigungs- oder Vorbehandlungsmittel gemäß einem der Ansprüche 1 bis 4, **dadurch gekennzeichnet, dass** das Verhältnis erstes nichtionisches Tensid zu zweitem nichtionischem Tensid im Bereich von 1 : 1 bis 1 : 4 liegt.

6. Wasch-, Reinigungs- oder Vorbehandlungsmittel gemäß einem der Ansprüche 1 bis 5, **dadurch gekennzeichnet, dass** die weiteren üblichen Inhaltsstoffe von Wasch-, Reinigungs- oder Vorbehandlungsmitteln ausgewählt sind aus der Gruppe bestehend aus anionischen Tensiden, kationischen Tensiden, zwitterionischen Tensiden, Gerüststoffen, Bleichmitteln, Bleichkatalysatoren, Bleichaktivatoren, Enzymen, Elektrolyten, nichtwässrigen Lösungsmitteln, pH-Stellmitteln, Parfümzusammensetzungen, Parfümträgern, Fluoreszenzmitteln, Farbstoffen, Hydrotopen, Schauminhibitoren, Silikonölen, Soil-Release-Polymeren, Vergrauungsinhibitoren, Einlaufverhinderern, Knitterschutzmitteln, Farbübertragungsinhibitoren, antimikrobiellen Wirkstoffen, Germiziden, Fungiziden, Antioxidantien, Konservierungsmitteln, Korrosionsinhibitoren, Antistatika, Bittermitteln, Bügelhilfsmitteln, Phobier- und Imprägniermitteln, Quell- und Schiebefestmitteln, weichmachenden Komponenten, hautpflegenden Mitteln, UV-Absorber, Waschkraft-verstärkenden Polymeren ("Booster-Polymere") und Mischungen daraus.

7. Verwendung eines Wasch-, Reinigungs- oder Vorbehandlungsmittels gemäß einem der Ansprüche 1 bis 6 beim Waschen, Reinigen und/oder Vorbehandeln von textilen Flächengebilden.

8. Verwendung einer Kombination aus erstem nichtionischen Tensid der Formel
R-O-[EO]ₓ-[PO]_{y}-H
wobei
R = ein verzweigter Kohlenwasserstoffrest mit 8 bis 14 Kohlenstoffatomen ist,
EO = -CH₂CH₂O- ist,
PO = -CHCH₃CH₂O- ist,
x = 1, 2 oder 3 ist und
y = 1 ist und
einem zweiten nichtionischen Tensids der Formel
R-O-[EO]ₓ-[PO]_{y}-H
wobei
R = ein unverzweigter und/oder verzweigter Kohlenwasserstoffrest mit 8 bis 18 Kohlenstoffatomen ist,
EO = -CH₂CH₂O- ist,
PO = -CHCH₃CH₂O- ist,
x = 5, 6, 7, 8 oder 9 ist und
y = 0 oder 1 ist
in einem Wasch-, Reinigungs- oder Vorbehandlungsmittel zur Erhöhung der Reinigungsleistung an Fett-haltigen Anschmutzungen.

## Claims

1. A washing, cleaning or pre-treatment agent, comprising
(a) 1 to 60 wt.% of a first non-ionic surfactant of formula
R-O-[EO]ₓ-[PO]_{y}-H
where
R = a branched hydrocarbon functional group having 8 to 14 carbon atoms,
EO = -CH₂CH₂O-,
PO = -CHCH₃CH₂O-,
x = 1, 2 or 3, and
y = 1,
(b) 1 to 60 wt.% of a second non-ionic surfactant of formula
R-O-[EO]ₓ-[PO]_{y}-H
where
R = an unbranched and/or branched hydrocarbon functional group having 8 to 18 carbon atoms,
EO = -CH₂CH₂O-,
PO = -CHCH₃CH₂O-
x = 5, 6, 7, 8 or 9, and
y = 0 or 1, and
(c) optionally, additional conventional ingredients of washing, cleaning or pre-treatment agents.

2. The washing, cleaning or pre-treatment agent according to claim 1, **characterized in that**, in the first non-ionic surfactant, R is a hydrocarbon functional group that is branched in the 2-position.

3. The washing, cleaning or pre-treatment agent according to one of claims 1 or 2, **characterized in that**, in the first non-ionic surfactant, R is a hydrocarbon functional group that is ethyl-branched in the 2-position and has 8 carbon atoms, x= 3, and y = 1.

4. The washing, cleaning or pre-treatment agent according to one of claims 1 to 3, **characterized in that**, in the second non-ionic surfactant, R is an unbranched hydrocarbon functional group having 12 to 18 carbon atoms, x = 7 or 8, and y = 0.

5. The washing, cleaning or pre-treatment agent according to one of claims 1 to 4, **characterized in that** the ratio of the first non-ionic surfactant to the second non-ionic surfactant is in the range of from 1:1 to 1:4.

6. The washing, cleaning or pre-treatment agent according to one of claims 1 to 5, **characterized in that** the additional conventional ingredients of washing, cleaning or pre-treatment agents are selected from the group consisting of anionic surfactants, cationic surfactants, zwitterionic surfactants, builders, bleaching agents, bleach catalysts, bleach activators, enzymes, electrolytes, non-aqueous solvents, pH adjusters, perfume compositions, perfume carriers, fluorescing agents, dyes, hydrotropes, suds suppressors, silicone oils, soil release polymers, graying inhibitors, shrinkage-preventing agents, crease-preventing agents, dye transfer inhibitors, anti-microbial active ingredients, germicides, fungicides, antioxidants, preservatives, corrosion inhibitors, antistatic agents, bittering agents, ironing aids, repellents and impregnating agents, anti-swelling and anti-slip agents, softening components, skincare agents, UV absorbers, detergency-enhancing polymers ("booster polymers"), and mixtures thereof.

7. The use of a washing, cleaning or pre-treatment agent according to one of claims 1 to 6 when washing, cleaning and/or pre-treating textile fabrics.

8. The use of a combination of a first non-ionic surfactant of formula
R-O-[EO]ₓ-[PO]_{y}-H
where
R = a branched hydrocarbon functional group having 8 to 14 carbon atoms,
EO = -CH₂CH₂O-,
PO = -CHCH₃CH₂O-,
x = 1, 2 or 3, and
y = 1, and
a second non-ionic surfactant of formula
R-O-[EO]ₓ-[PO]_{y}-H
where
R = an unbranched and/or branched hydrocarbon functional group having 8 to 18 carbon atoms,
EO = -CH₂CH₂O-,
PO = -CHCH₃CH₂O-,
x = 5, 6, 7, 8 or 9, and
y = 0 or 1
in a washing, cleaning or pre-treatment agent for increasing the cleaning performance on greasy stains.

## Revendications

1. Produit de lavage, nettoyage et prétraitement, comprenant :
a) 1 à 60 % en poids d'un premier tensioactif non-ionique de formule
R-O-[EO]ₓ-[PO]_{y}-H
où
R est un résidu hydrocarbure ramifié avec 8 à 14 atomes de carbone,
EO = CH₂CH₂O-
PO = -CHCH₃CH₂O-
x= 1, 2 ou 3, et
y = 1,
b) 1 à 60 % en poids d'un deuxième tensioactifs non-ionique de formule
R-O-[EO]ₓ-[PO]_{y}-H
où R est un résidu hydrocarbure linéaire et/ou ramifié avec 8 à 18 atomes de carbone,
EO = -CH₂CH₂O-
PO = -CHCH₃CH₂O-
x = 5, 6, 7, 8 ou 9 et
y = 0 ou 1, et
c) facultativement, d'autres ingrédients traditionnels de produits de lavage, nettoyage et prétraitement.

2. Produit de lavage, nettoyage et prétraitement selon la revendication 1, **caractérisé en ce que** dans le premier tensioactif non-ionique, R est un résidu hydrocarbure ramifié en position 2.

3. Produit de lavage, nettoyage et prétraitement selon une des revendications 1 ou 2, **caractérisé en ce que** dans le premier tensioactif non-ionique, R est un résidu hydrocarbure ramifié éthyle en position 2 avec 8 atomes de carbone, x = 3 et y = 1.

4. Produit de lavage, nettoyage et prétraitement selon une des revendications 1 à 3, **caractérisé en ce que** dans le deuxième tensioactif non-ionique, R est un résidu hydrocarbure linéaire avec 12 à 18 atomes de carbone, x = 7 ou 8 et y = 0.

5. Produit de lavage, nettoyage et prétraitement selon une des revendications 1 à 4, **caractérisé en ce que** le rapport entre le premier tensioactif non-ionique et le deuxième tensioactif non-ionique se situe entre 1:1 et 1:4.

6. Produit de lavage, nettoyage et prétraitement selon une des revendications 1 à 5, **caractérisé en ce que** les autres ingrédients traditionnels de produits de lavage, nettoyage et prétraitement sont choisis dans le groupe constitué de tensioactifs anioniques, tensioactifs cationiques, tensioactifs zwitterioniques, parfums, agents blanchissants, catalyseurs de blanchiment, activateurs de blanchiment, enzymes, électrolytes, solvants non-aqueux, tampons, ingrédients de parfums, vecteurs de parfums, agents fluorescents, colorants, hydrotopes, inhibiteurs de mousse, huiles de silicone, polymères d'élimination des salissures, inhibiteurs de grisaille, inhibiteurs de transfert de couleur, agents de protection des plis, agents antimicrobiens, germicides, fongicides, antioxydants, conservateurs, inhibiteurs de corrosion, antistatiques, amérisants, adjuvants de repassage, agents hydrophobes et d'imprégnation, agents de gonflement et agents antidérapants, agents émollients, agents de protection de la peau, absorbeurs d'UV, polymères d'amélioration de lavage ("boosters") et leurs mélanges.

7. Utilisation d'un produit de lavage, nettoyage et prétraitement selon une des revendications 1 à 6 pour le lavage, le nettoyage et/ou le prétraitement de feuilles textiles.

8. Utilisation d'une combinaison d'un premier tensioactif non-ionique de formule
R-O-[EO]ₓ-[PO]_{y}-H
où
R est un résidu hydrocarbure ramifié avec 8 à 14 atomes de carbone,
EO = -CH₂CH₂O-
PO = -CHCH₃CH₂O-
x = 1, 2 ou 3, et
y = 1, et
d'un deuxième tensioactif non-ionique de formule
R-O-[EO]ₓ-[PO]_{y}-H
où R est un résidu hydrocarbure linéaire et/ou ramifié avec 8 à 18 atomes de carbone,
EO = -CH₂CH₂O-
PO = -CHCH₃CH₂O-
x = 5, 6, 7, 8 ou 9 et
y = 0 ou 1
dans un produit de lavage, nettoyage et prétraitement pour améliorer la performance de lavage des salissures grasses.
